# EUROPÄISCHE PATENTANMELDUNG

(11) **EP 0 431 207 A1**
(43) Veröffentlichungstag der Anmeldung: **12.06.1991**
(21) Anmeldenummer: 89122443.8
(22) Anmeldetag: 05.12.1989
(51) Int. Cl.: F25C 5/18

(54) **Vorrichtung zum Herstellen, Portionieren, Abfüllen und Lagern von klaren Kleineiskörpern**

(71) Anmelder: Wessa, Theo, D-6751 Mackenbach/Pfalz (DE)
(72) Erfinder: Wessa, Theo, D-6751 Mackenbach/Pfalz (DE)
(74) Vertreter: Möll, Friedrich Wilhelm

(57) **Zusammenfassung**

Die kompakte Vorrichtung zum Herstellen, Portionieren, Abfüllen und Lagern von klaren Kleineiskörpern (1) umfaßt wenigstens eine Gefriereinrichtung (10), ein darunter montiertes, isoliertes Zwischenlagergehäuse (20) mit einer bodenseitigen Auslaßöffnung (27), einer Einrichtung (40) zum Portionieren und Abfüllen der Kleineiskörper (1) in Beutel (2) und ein darunter montiertes isoliertes Lagergehäuse (30) für mit Kleineiskörpern (1) gefüllte Beutel (3). Im Zwischenlagergehäuse (20) ist eine an Federn (22) beweglich aufgehängte Bodenplatte (21) vorgesehen, die zur Auslaßöffnung (27) hin geneigt ist und in Abhängigkeit vom Gewicht der Kleineiskörper (1) Endschalter (23) betätigt. Zum Auflockern der Kleineiskörper (1) und zum Transport derselben zur Auslaßöffnung (27) sind rotierende Drehkreuze (26) sowie eine rotierende Rohrschnecke (25) vorgesehen. Die Portionier- und Abfülleinrichtung (40) besitzt eine Füllkammer (41) mit je einem deckenseitigen und bodenseitigen Scherenverschluß (42, 43). Das Lagergehäuse (30) besitzt eine mit einem Streifenvorhang verschlossene Einwurföffnung (33) und eine mit einer Schwenkklappe verschlossene Entnahmeöffnung (34). Vor der Entnahmeöffnung (34), gegebenenfalls auch vor der Einwurföffnung (33) wird mit Hilfe einer Kältemaschine (36) mit Verdampfer (37) ein Kaltluftschleier (35) erzeugt, der das Eindringen von Warmluft in den Lagerbehälter verhindert und gleichzeitig die Lagertemperatur unterhalb des Gefrierpunktes hält. Im Inneren des Lagerbehälters (30) ist eine Rutschplatte (31) an Federn (32) derart schräg aufgehängt, daß sich die gefüllten Beutel (3) im Bereich der Entnahmeöffnung (34) sammeln.

## Beschreibung

Die Erfindung betrifft eine Vorrichtung zum Herstellen, Portionieren, Abfüllen und Lagern von klaren Kleineiskörpern gemäß dem Oberbegriff des Anspruchs 1.

Vorrichtungen zur Herstellung von klaren Kleineiskörpern durch Gefrieren von Wasser sind in den unterschiedlichsten Konstruktionen bekannt. Handelsübliche Maschinen können bis zu 1.000 kg Kleineiskörper pro Tag erzeugen.

Um die Kleineiskörper sowohl hygienisch als auch rationell handhaben zu können, wurden sogenannte Dispenser entwickelt, in denen die Kleineiskörper gelagert und auf Anforderung hin in kontrollierbaren Mengen abgegeben werden. Es handelt sich dabei im wesentlichen um ein isoliertes Gehäuse, in das die fertigen Kleineiskörper von oben hineingeworfen werden, in dem sie mit Hilfe einer Einrichtung, oft in Form einer Rohrschnecke, umgewälzt werden, um ein Zusammenfrieren zu verhindern, und aus dem sie über beispielsweise eine bodenseitige Auslaßöffnung ausgegeben werden. Derartige Vorrichtungen sind bekannt aus der DE-OS 24 54 348 oder den US-PSen 4 084 725 und 4 512 502.

Eine solche Vorrichtung ist aber auch handelsüblich. Es handelt sich dabei im wesentlichen um einen wärmeisolierten, zylindrischen Fiberglas-Silo, auf dessen Deckel ein oder zwei Kleineiskörperbereiter positioniert werden können. Im Zentrum des Silobodens ist eine Auslaßöffnung vorgesehen, unter der eine Förderschnecke beginnt. Im Silo ist eine um dessen Mittelachse umlaufende rotierende Schnecke vorgesehen, die den Vorrat an Kleineiskörpern auflockert und zur Auslaßöffnung fördert.

In Supermärkten, Flughäfen, Fisch verarbeitenden Betrieben, Catering-Gesellschaften usw. werden die Kleineiskörper in großen Mengen zentral erzeugt und in Plastikbeuteln verpackt zu den Verbrauchsstellen transportiert. Um ein Schmelzen der Kleineiskörper in den Beuteln zu verhindern, werden diese in separaten Gefrierräumen bei Temperaturen unterhalb des Gefrierpunktes aufbewahrt. Der Transport an die Verbrauchsstellen erfolgt in Fahrzeugen oder Behältern mit Eigenkühlung, wo gegebenenfalls wiederum eine Zwischenlagerung in besonderen Gefrierräumen und -behältern erfolgt.

Es versteht sich, daß die Bereitstellung von Gefrierräumen und -behältern für die mehrfache Zwischenlagerung der mit Kleineiskörpern gefüllten Beutel sowie der Transport der zentral mit Kleineiskörpern befüllten Beutel in mit Eigenkühlung versehenen Transporteinrichtungen zu den Verbrauchsstellen einen erheblichen Aufwand verursacht. Der vorliegenden Erfindung liegt deshalb die Aufgabe zugrunde, eine in den unterschiedlichsten Größen herstellbare,kompakte Vorrichtung der gattungsgemäßen Art anzugeben, die eine Gefriereinrichtung zum kontinuierlichen Erzeugen der Kleineiskörper aus Wasser, ein isoliertes Gehäuse zum Zwischenlagern der Kleineiskörper mit den erforderlichen Einrichtungen zum Umwälzen der Kleineiskörper und zum Fördern derselben zu einer bodenseitigen Auslaßöffnung, eine Einrichtung zum Portionieren und Abfüllen der Kleineiskörper in Beutel und ein isoliertes Gehäuse zum Lagern der gefüllten Beutel umfaßt.

Diese Aufgabe wird gelöst durch eine gattungsgemäße Vorrichtung mit den Merkmalen gemäß Kennzeichen des Anspruchs 1.

Der wesentliche Vorteil der erfindungsgemäßen Vorrichtung ist darin zu sehen, daß sie direkt am Verbrauchsort aufgestellt werden kann. Dadurch entfallen die gesonderten Gefrierräume bzw. -behälter und die mit einer Eigenkühlung ausgerüsteten Transportvorrichtungen. Dank der kompakten Bauart können die Kälteverluste und damit der Energieverbrauch gering gehalten werden, ohne daß Bedienung und Handhabung der Vorrichtung darunter leiden.

Um die Arbeit des Bedienungspersonals beim Portionieren und Abfüllen der Kleineiskörper insbesondere bei Großanlagen zu erleichtern, ist unter ihr vorzugsweise eine Arbeitsplatte positioniert, die vorteilhafterweise mit einer Ableitung für Tauwasser ausgerüstet ist.

Die im Zwischenlagergehäuse zum Auflockern und Transportieren der Kleineiskörper verwendete Rohrschnecke rotiert vorzugsweise waagerecht, ist oberhalb der Auslaßöffnung positioniert und mit Rechts- und/oder Linkssteigung gewendelt. Dadurch können die Kleineiskörper ohne Änderung der Drehrichtung der Schnecke von allen Seiten der beliebig positionierbaren Auslaßöffnung zugefördert werden.

Um insbesondere in großen Zwischenlagergehäusen und bei längeren Zwischenlagerzeiten ein Zusammenfrieren der Kleineiskörper zuverlässig zu verhindern, können zusätzliche rotierende Drehkreuze vorgesehen werden.

Gemäß einer bevorzugten Ausgestaltung der Erfindung ist die Bodenplatte im Zwischenlagergehäuse an Federn beweglich aufgehängt. In Abhängigkeit vom Gewicht der Kleineiskörper hebt und senkt sich die Bodenplatte und kann so vorgesehene Endschalter betätigen, die die Gefriereinrichtung ein- und ausschalten entsprechend der Entnahme der Kleineiskörper aus dem Zwischenlagergehäuse.

Vorteilhafterweise ist die Einwurföffnung im Lagergehäuse mit einem Streifenvorhang verschlossen, die Entnahmeöffnung mit einer Schwenkklappe. Beides dient dem Ziel, das Innere des Lagergehäuses leicht zugänglich zu halten, ohne daß unerwünscht große Kälteverluste auftreten.

Gemäß einer bevorzugten Ausgestaltung der Erfindung ist im Lagergehäuse eine Rutschplatte an Federn beweglich aufgehängt und von der Einwurföffnung zur Entnahmeöffnung hin geneigt. Dabei sind die Federn der Rutschplatte vorteilhafterweise so dimensioniert, daß die Rutschplatte sich bei vollem Lagergehäuse bis auf den Gehäuseboden absenkt. Durch diese Konstruktion wird erreicht, daß auch in einem quaderförmigen Lagergehäuse die gefüllten Beutel sich im Bereich der Entnahmeöffnung sammeln, ohne daß die Lagerkapazität leidet, wie es beim Einbau einer festen Rutschplatte der Fall wäre.

Die Einrichtung zum Erzeugen des Kaltluftschleiers vor der Entnahmeöffnung und/oder der Einwurföffnung besteht vorzugsweise aus einer Kältemaschine und einem Verdampfer, gegebenenfalls mit einem Ventilator. Diese Einrichtung hält auch die Lagertemperatur unterhalb des Gefrierpunktes, so daß die Kleineiskörper in den Beuteln nicht tauen.

Ein besonderes Augenmerk der Erfindung gilt auch der Portionier- und Abfüllvorrichtung. Deren Füllkammer besitzt vorzugsweise boden- und deckenseitig Scherenverschlüsse, die abwechselnd geöffnet und geschlossen werden.

Vorteilhafterweise sind die boden- und deckenseitigen Verschlüsse der Füllkammer pneumatisch oder auch elektromagnetisch betätigbar.

Die Füllkammer selbst befindet sich vorzugsweise direkt unterhalb der Auslaßöffnung im Zwischenlagergehäuse, so daß die Kleineiskörper dank der Schwerkraft in die Füllkammer fallen können. Außerdem ist auf diese Weise die Menge der portionierten Kleineiskörper immer gleich, unabhängig von der tatsächlichen Größe der Kleineiskörper.

Um das Abpacken der Kleineiskörper in den Beuteln zu erleichtern, ist die Portionier- und Abfülleinrichtung mit einem Halter für die Beutel ausgerüstet.

Zum Verschließen der Beutel ist auch eine Beutelverschließeinrichtung, vorzugsweise eine Schweißeinrichtung für Kunststoffolien, vorgesehen.

Anhand der Zeichnung soll die Erfindung in Form eines Ausführungsbeispiels näher erläutert werden.

Man erkennt in schematischer Darstellung einen Querschnitt durch eine Vorrichtung zum Herstellen, Portionieren, Abfüllen und Lagern von klaren Kleineiskörpern. Diese besitzt im dargestellten Beispiel zwei übereinander montierte Gefriereinrichtungen 10 herkömmlicher Bauart, umfassend z. B. einen Verdampfer mit Gefrierzellen, eine Wasserwanne und eine Wassersprüheinrichtung. Kältemaschinen 11 erzeugen die erforderliche Gefrierleistung. Zahl und Größe der Gefriereinrichtungen 10 können problemlos an den jeweiligen Bedarf angepaßt werden.

Die in den Gefriereinrichtungen 10 erzeugten Kleineiskörper 1 fallen direkt in ein isoliertes Zwischenlagergehäuse 20. In diesem erkennt man zunächst eine an Federn 22 beweglich aufgehängte und zu einer bodenseitigen Auslaßöffnung 27 hin geneigte Bodenplatte 21. Die Bodenplatte 21 betätigt in Abhängigkeit vom Gewicht der auf ihr liegenden Kleineiskörper 1 Endschalter 23, über die die Gefriereinrichtungen 10 ein- und ausgeschaltet werden können.

Oberhalb der bodenseitigen Auslaßöffnung 27 rotiert eine an einer Welle 24 befestigte Rohrschnecke 25. Diese ist in Abhängigkeit von der Position der Auslaßöffnung 27 mit Rechts- und/oder Linkssteigung gewendelt, so daß die Kleineiskörper von allen Seiten des Zwischenlagergehäuses 20 zu der beliebig positionierbaren Auslaßöffnung 27 gefördert werden, bei immer gleicher Drehrichtung der Schnecke 25.

Rotierende Drehkreuze 26 sorgen dafür, daß auch in großen Zwischenlagergehäusen 20 und bei längeren Zwischenlagerzeiten ein Zusammenfrieren der Kleineiskörper 1 sicher verhindert wird.

Direkt unterhalb der Auslaßöffnung 27 im Zwischenlagergehäuse 20 ist eine Portionier- und Abfüllvorrichtung 40 montiert. Diese besteht aus einer Füllkammer 41 mit einem deckenseitigen und einem bodenseitigen Verschluß 42, 43. Diese Verschlüsse 42, 43 werden von einem Pneumatikzylinder 44 oder auch einem Elektromagneten abwechselnd geöffnet und geschlossen. Besonders eignen sich sogenannte Scherenverschlüsse, deren Funktion von den relativ groben Kleineiskörpern 1 nicht behindert wird.

Die in der Füllkammer 41 portionierten Kleineiskörper 1 fallen nach Schließen des deckenseitigen Verschlusses 42 und anschließendem Öffnen des bodenseitigen Verschlusses 43 in einen Beutel 2. Dieser steht auf einer Arbeitsplatte 45, deren Oberseite perforiert und mit einer Ableitung für Tauwasser versehen ist.

Zum Verschließen der Beutel 2 dient eine der handelsüblichen Beutelverschließvorrichtungen, gegebenenfalls eine Schweißeinrichtung für Kunststoffolien.

Unmittelbar benachbart zur Portionier- und Abfülleinrichtung 40 erkennt man eine Einwurföffnung 33, die mit einem Streifenvorhang verschlossen ist und durch die die mit Kleineiskörpern 1 gefüllten und verschlossenen Beutel 3 in ein isoliertes Lagergehäuse 30 geworfen werden können.

Im Lagergehäuse 30 erkennt man zunächst eine an Federn 32 aufgehängte, zu einer Entnahmeöffnung 34 schräg geneigte Rutschplatte 31. Diese Rutschplatte 31 kann sich unter dem Gewicht der gefüllten Beutel 3 bis auf den Boden 38 absenken. Dadurch wird erreicht, daß die gefüllten Beutel 3 sich immer im Bereich der Entnahmeöffnung 34 sammeln, was die Entnahme der Beutel 3 durch eine Bedienungsperson erheblich vereinfacht. Bei großen Kapazitäten des Lagergehäuses 30 ist diese Funktion praktisch unverzichtbar.

Die Entnahmeöffnung 34 ist mit einer Schwenkklappe verschlossen.

Oberhalb der Entnahmeöffnung 34 erkennt man eine Kältemaschine 36 mit Verdampfer 37, die einen Kaltluftschleier 35 erzeugen, der das Eindringen von Warmluft beim Öffnen der Entnahmeklappe verhindert. Es versteht sich, daß ein Kaltluftschleier auch im Bereich der Einwurföffnung 33 erzeugt werden kann.

Im übrigen sorgt die Kältemaschine 36 dafür, daß die Lagertemperatur im Lagergehäuse 30 unterhalb des Gefrierpunktes, beispielsweise bei -5 Grad C, gehalten wird, damit die Kleineiskörper 1 in den geschlossenen Beuteln 3 nicht schmelzen.

Wie schon erwähnt, läßt sich diese Vorrichtung in praktisch jeder beliebigen Größe und Kapazität herstellen, jeweils angepaßt an den Verbrauch vor Ort. Die Bedienung der Vorrichtung ist einfach. Das Abpacken der Kleineiskörper in die Beutel erfolgt hygienisch einwandfrei. Die Kälteverluste und damit der Energiebedarf sind minimal.

## Patentansprüche

1. Vorrichtung zum Herstellen, Portionieren, Abfüllen und Lagern von klaren Kleineiskörpern (1), umfassend wenigstens eine Gefriereinrichtung (10) zum kontinuierlichen Erzeugen der Kleineiskörper (1) aus Wasser, ein isoliertes Gehäuse (20) zum Zwischenlagern der Kleineiskörper (1), das auch eine Einrichtung (24, 25) zum Umwälzen der Kleineiskörper (1) und zum Fördern derselben zu einer bodenseitigen Auslaßöffnung (27) enthält, eine Einrichtung (40) zum Portionieren und Abfüllen der Kleineiskörper (1) in Beutel (2) und ein isoliertes Gehäuse (30) zum Lagern der gefüllten Beutel (3), dadurch gekennzeichnet, daß die Gefriereinrichtung (10) über dem Zwischenlager-Gehäuse (20) und dieses über dem Lagergehäuse (30) montiert ist, daß im Zwischenlager-Gehäuse (20) eine Bodenplatte (21) vorgesehen ist, die zur Auslaßöffnung (27) hin geneigt ist, daß zum Umwälzen und Fördern der Kleineiskörper (1) eine Rohrschnecke (24, 25) vorgesehen ist, daß die Portionier- und Abfüllvorrichtung (40) eine Füllkammer (41) mit einem deckenseitigen und einem bodenseitigen Verschluß (42, 43) umfaßt, daß im Lagergehäuse (30) wenigstens eine Einwurföffnung (33), die im Bereich der Portionier- und Abfüllvorrichtung (40) positioniert ist, und wenigstens eine Entnahmeöffnung (34) für die gefüllten Beutel (3) vorgesehen sind und daß oberhalb wenigstens der Entnahmeöffnung (34) eine Einrichtung (36, 37) zum Erzeugen eines Kaltluftschleiers (35) und zum Absenken der Lagertemperatur unter den Gefrierpunkt positioniert ist.

2. Vorrichtung nach Anspruch 1, dadurch gekennzeichnet, daß unter der Portionier- und Abfülleinrichtung (40) eine Arbeitsplatte (45) positioniert ist.

3. Vorrichtung nach Anspruch 2, dadurch gekennzeichnet, daß die Arbeitsplatte (45) mit einer Ableitung für Iauwasser ausgerüstet ist.

4. Vorrichtung nach Anspruch 1, 2 oder 3, dadurch gekennzeichnet, daß die Rohrschnecke (24, 25) waagerecht rotiert, oberhalb der Auslaßöffnung (27) positioniert ist und mit Rechts- und/oder Linkssteigung gewendelt ist.

5. Vorrichtung nach einem der Ansprüche 1 bis 4, dadurch gekennzeichnet, daß oberhalb der Bodenplatte (21) im Zwischenlager-Gehäuse (20) Drehkreuze (26) rotieren.

6. Vorrichtung nach einem der Ansprüche 1 bis 5, dadurch gekennzeichnet, daß die Bodenplatte (21) im Zwischenlagergehäuse (20) an Federn (22) beweglich aufgehängt ist.

7. Vorrichtung nach Anspruch 6, dadurch gekennzeichnet, daß von der Bodenplatte (21) in Abhängigkeit vom Gewicht der Kleineiskörper (1) betätigte Endschalter (23) vorgesehen sind.

8. Vorrichtung nach einem der Ansprüche 1 bis 7, dadurch gekennzeichnet, daß die Einwurföffnung (33) im Lagergehäuse (30) mit einem Streifenvorhang verschlossen ist.

9. Vorrichtung nach einem der Ansprüche 1 bis 8, dadurch gekennzeichnet, daß die Entnahmeöffnung (34) im Lagergehäuse (30) mit einer Schwenkklappe verschlossen ist.

10. Vorrichtung nach einem der Ansprüche 1 bis 9, dadurch gekennzeichnet, daß im Lagergehäuse (30) eine Rutschplatte (31) an Federn (32) beweglich aufgehängt und von der Einwurföffnung (33) zur Entnahmeöffnung (34) hin geneigt ist.

11. Vorrichtung nach Anspruch 9, dadurch gekennzeichnet, daß die Federn (32) der Rutschplatte (31) so dimensioniert sind, daß die Rutschplatte (31) sich bei vollem Lagergehäuse (30) bis auf den Gehäuseboden (38) absenkt.

12. Vorrichtung nach einem der Ansprüche 1 bis 11, dadurch gekennzeichnet, daß die Einrichtung zum Erzeugen des Kaltluftschleiers (35) eine Kältemaschine (36) und einen Verdampfer (37), gegebenenfalls mit Ventilator, umfaßt.

13. Vorrichtung nach einem der Ansprüche 1 bis 12, dadurch gekennzeichnet, daß die boden- und deckenseitigen Verschlüsse (42, 43) der Füllkammer (41) Scherenverschlüsse sind, die abwechselnd geöffnet und geschlossen werden.

14. Vorrichtung nach einem der Ansprüche 1 bis 13, dadurch gekennzeichnet, daß die boden- und deckenseitigen Verschlüsse (42, 43) der Füllkammer (41) pneumatisch oder elektromagnetisch betätigt sind.

15. Vorrichtung nach einem der Ansprüche 1 bis 14, dadurch gekennzeichnet, daß die Portionier- und Abfülleinrichtung (40) mit einem Halter für die Beutel (2) ausgerüstet ist.

16. Vorrichtung nach einem der Ansprüche 1 bis 15, dadurch gekennzeichnet, daß der Portionier- und Abfülleinrichtung (40) eine Beutelverschließeinrichtung, vorzugsweise eine Schweißeinrichtung für Kunststoffolien, zugeordnet ist.

17. Vorrichtung nach einem der Ansprüche 1 bis 16, dadurch gekennzeichnet, daß die Portionier- und Abfülleinrichtung (40) direkt unterhalb der Auslaßöffnung (27) positioniert ist.
